# EUROPÄISCHE PATENTSCHRIFT

(11) **EP 2 366 856 B1**
(45) Veröffentlichungstag und Bekanntmachung des Hinweises auf die Patenterteilung: **03.05.2017**
(21) Anmeldenummer: 11157989.2
(22) Anmeldetag: 14.03.2011
(51) Int. Cl.: E05D 15/06

(54) **Schiebetüranordnung mit Abdeckblende sowie ein Verfahren zur Anordnung der Abdeckblende**
Sliding door assembly with covering screen and a method for assembling the covering screen
Agencement de porte coulissante dotée d'un obturateur et procédé d'agencement d'un obturateur

(30) Priorität: 16.03.2010 DE 102010002891
(43) Veröffentlichungstag der Anmeldung: 21.09.2011
(73) Patentinhaber: GEZE GmbH, 71229 Leonberg (DE)
(72) Erfinder: Buess, Roland, 71263, Weil der Stadt (DE)

(56) Entgegenhaltungen:
- EP-A1- 1 431 491
- WO-A1-2009/025607
- US-A- 3 473 266

## Beschreibung

Die Erfindung betrifft eine Schiebetüranordnung mit Abdeckblende nach Anspruch 1 sowie ein Verfahren zur Anordnung der Abdeckende nach Anspruch 8,

In der US 3 473 266 A ist eine Schiebetüranordnung mit einer Laufschiene beschrieben, bei der eine Abdeckblende einen Haltesteg für die Aufnahme eines Rastelements aufweist. Eine sichere Festlegung des Rastelements an der Abdeckende über an gegenüberliegenden Enden an Schenkeln eines Grundkörpers jeweils C-förmig ausgebildete Klemmabschnitte ist hier nicht vorgesehen.

Aus der WO 2009/025607 A1 ist eine Bürstenleiste an einer Abdeckende für eine Laufschiene benannt.

Die EP 1 4310491 A1 zeigt C-förmige Klemmabschnitte zur Befestigung einer Abdeckung an einer Laufschiene.

Aus der DE 200 02 285 U1 ist eine Schiebetüranordnung mit einer Laufschiene aus einem kastenförmigen Profil zur Aufnahme von Rollenwagen eines Schlebeflügels bekannt, Zum Verdecken des Laufwerks der Schiebetüranordnung ist als Sichtblende an der kastenförmigen Laufschiene eine Abdeckblende aufgeklebt.

Der Erfindung liegt die Aufgabe zugrunde, eine lösbar anbringbare Abdeckblende auszubilden.

Die Aufgabe wird durch die Merkmale des Anspruchs 1 und des Anspruchs 8 gelöst.

Die Unteransprüche bilden vorteilhafte Ausgestaltungsmöglichkeiten der Erfindung,

Eine derartige Schiebetüranordnung weist üblicherweise eine Laufschiene auf, welche mittels Befestigungselementen an einem Gebäudebauteil, beispielsweise einer Decke, einer senkrechten Wand oder an einem Fassadenelement, festlegt ist. In der Laufschiene ist ein über Laufwagen verschiebbar geführter Schiebeflügel angeordnet. Die Laufwagen weisen meist eine Einstellvorrichtung auf, welche eine Höhenverstellung des Schiebeflügels zur Anpassung an die zu verschließende Gebäudeöffnung ermöglichen, Um einen optisch ansprechenden und vor Verschmutzung schützenden Abschluss des Schiebeflügels im Bereich der Laufschiene zu erhalten, Ist wenigstens eine Abdeckende vorgesehen, welche die Laufschiene und den Endbereich des Schiebeflügels entlang der Längserstreckung der Laufschiene abdeckt. Das stirnseitige Ende der Laufschiene und des oberen Endbereichs des Schiebeflügels kann durch eine Abdeckung verschlossen sein.

Die beispielsweise als Strangpressprofil hergestellte Abdeckblende kann entlang ihrer Längserstreckung mehrere Fortsätze und Stege aufweisen, die vorteilhaft nur auf einer, in montiertem Zustand zur Laufschiene hin gerichteten Seite der Abdeckblende angeordnet sind, wodurch die nach außen gerichtete Seite frei bleibt und einen optisch ansprechenden Abschluss bildet.

Es ist vorgesehen, die Abdeckblende Laufschiene lösbar anzuordnen, wobei eine werkzeuglose Montage und Demontage erfolgt ist. Dazu weist die Laufschiene im oberen und unteren Bereich Haltenuten auf, wobei in die oberen Haltenuten Haltestege der Abdeckblende eingreifen können.

An Aufnahmestegen der Abdeckblende sind Rastelemente anbringbar, mit welchen die Abdeckblende an den unteren Nuten einrastbar ist. Je nach gewünschter Haltekraft kann dabei eine Anzahl Rastelemente angeordnet werden.

Vorteilhaft sind die Aufnahmestege hinterschnitten ausgebildet, sodass die Rastelemente mit an diesen vorgesehenen Klemmabschnitten sicher festgelegt werden können. Jedes Rastelement weist einen biegbaren Federsteg auf, der eine Verdickung aufweist, die bei Anbringen der Abdeckblende in die untere Haltenut der Laufschiene einrastet.

Die Abdeckblende wird an der Laufschiene festgelegt, indem die Abdeckblende mit den bereits an den Aufnahmestegen angeordneten Rastelementen mit den Haltesteg in die obere Haltenut der Laufschiene eingehängt wird. Durch Schwenken der Abdeckblende in Richtung auf die Laufschiene gelangen die Rastelemente mit den Anlaufschrägen der an den Federstegen vorhandenen Wölbungen an die untere Kante der Laufschiene. Durch weiteres Schwenken rastet der Federsteg elastisch federnd mit der Wölbung in die Haltenut ein. Ein Anschlagsteg an der Abdeckblende positioniert die Abdeckblende gegenüber der Laufschiene.

Zur Befestigung der stirnseitigen Abdeckung können Schraubkanäle an der Abdeckblende angeordnet sein. Ebenso kann ein Aufnahmekanal zur Aufnahme einer Bürstenleiste oder einer Dichtlippe vorgesehen sein, welche im montieren Zustand der Abdeckblende am Schiebeflügel anliegt und durch welche der Austritt von Staub und Abrieb aus dem Bereich der Laufschiene vermindert wird.

Im Nachfolgenden werden Ausführungsbeispiele in der Zeichnung anhand der Figuren näher erläutert.

Dabei zeigen:
- Fig. 1: ein Ausschnitt einer Schiebetüranordnung im Schrägbild;
- Fig. 2: eine stirnseitige Ansicht auf eine an einer Gebäudedecke angeordneten Schiebetüranordnung;
- Fig. 3: eine Schiebetüranordnung gemäß Fig. 2 für einen Schiebeflügel, der eine besondere Stärke aufweist;
- Fig. 4: eine stirnseitige Ansicht auf eine an einer Gebäudewand angeordneten Schiebetüranordnung;
- Fig. 5: eine Abdeckblende mit angeordnetem Rastelement;
- Fig. 6: das Rastelement aus Fig. 5 im Schrägbild;
- Fig. 7: das Rastelement aus Fig. 5 in Seitenansicht;
- Fig. 8: eine Laufschiene mit angeordneter Abdeckblende;
- Fig. 9: eine in einem Tragprofil angeordnete Laufschiene mit Abdeckblende.

In den Figuren 1 bis 4 sind Ausführungsbeispiele einer Schiebetüranordnung 1 gezeigt, mit einer Laufschiene 2, welche mittels Befestigungselementen 3 an einem Gebäudebauteil 4 eines Gebäudes, beispielsweise einer Decke oder einem senkrechten Gebäudebauteil 4, wie einer Wand oder einem Fassadenelement, festlegbar ist und zum Verschließen einer nicht dargestellten Gebäudeöffnung geeignet ist. Das Befestigungselement 3 kann dabei als Ausgleichselement ausgebildet sein, womit Unebenheiten des Gebäudebauteils 4 ausgeglichen werden können, um eine horizontale Ausrichtung der Laufschiene 2 einstellen zu können.

In der Laufschiene 2 ist ein Schiebeflügel 5 mittels an der oberen Schmalseite des Schiebeflügels 5 angeordneten Laufwagen 6 verschiebbar geführt. Die Laufwagen 6 weisen eine Einstellvorrichtung auf, welche eine Höhenverstellung des Schiebeflügels 5 zur Anpassung an die zu verschließende Gebäudeöffnung ermöglichen.

Um einen optisch ansprechenden und vor Verschmutzung schützenden Abschluss des Schiebeflügels 5 im Bereich der Laufschiene 2 zu erhalten, ist wenigstens eine Abdeckblende 7 vorgesehen, welche die Laufschiene 2 und den Endbereich des Schiebeflügels 5 entlang der Längserstreckung der Laufschiene 2 abdeckt. Das stirnseitige Ende der Laufschiene 2 und des oberen Endbereichs des Schiebeflügels 5 kann durch eine Abdeckung 8 verschlossen sein. Bei einer Anordnung der Schiebetüranordnung 1 zwischen Gebäudebauteilen 4, beispielsweise zwischen zwei Wänden, ist eine stirnseitige Abdeckung 8 nicht erforderlich, da die Stirnseiten durch die Gebäudebauteile 4 verdeckt sind.

Die Abdeckblende 7 kann beispielsweise als Strangpressprofil aus Aluminium oder Kunststoff hergestellt sein und entlang ihrer Längserstreckung mehrere Fortsätze aufweisen, die vorteilhaft nur auf einer, in montiertem Zustand zur Laufschiene hin gerichteten Seite der Abdeckblende 7 angeordnet sind, wodurch auf der gegenüberliegenden Seite eine freie Fläche bestehen kann, welche nach außen hin einen optisch ansprechenden Abschluss bildet.

Zur Befestigung der Abdeckblende 7 ist es vorgesehen, diese an der Laufschiene 2 lösbar festzulegen, wobei die Montage und Demontage werkzeuglos erfolgt. Dazu weist die Laufschiene 2 Haltenuten 9 auf, welche in Längserstreckung der Laufschiene 2 im oberen und unteren Bereich beiderseits der Laufschiene 2 angeordnet sind. Dies erlaubt die Anordnung von Abdeckblenden 7 wahlweise auf einer oder auf beiden Seiten der Laufschiene 2. An der Abdeckblende 7 sind als Haltestege 10 ausgebildete Fortsätze zum Eingriff in die im oberen Bereich der Laufschiene 2 angeordneten Haltenuten 9 angeordnet. Die Haltestege 10 sind zum Eingriff in die Haltenut 9 entlang ihrer Längserstreckung im äußeren Endbereich verdickt oder abgekröpft, was ein sicheres Einhängen der Abdeckblende 7 in die Haltenut 9 ermöglicht.

Zur sicheren Fixierung der Abdeckblende 7 ist weiterhin ein Rastanordnung 11 vorgesehen, zu deren Anordnung an der Abdeckblende 7 mindestens ein Aufnahmesteg 12 vorgesehen ist. Weiterhin ist ein Anschlagsteg 13 angeordnet, welcher die Endlage der Abdeckblende 7 gegenüber der Laufschiene 2 bestimmt, indem er in montiertem Zustand der Abdeckblende 7 in Anlage mit einer Längsseite der Laufschiene 2 gelangt.

An dem mindestens einen Aufnahmesteg 12 ist ein Rastelement 14 angeordnet. In den gezeigten Ausführungsbeispielen sind zwei Aufnahmestege 12 vorgesehen, die eine sichere Aufnahme des Rastelements 14 gewährleisten. Die Aufnahmestege 12 sind entlang ihrer Längserstreckung an den äußeren Enden verdickt und bilden dadurch einen hinterschnittenen Bereich zur Aufnahme des Rastelements 14 aus. Das in der Fig. 6 im Schrägbild dargestellte Rastelement 14 weist einen Grundkörper 15 auf, welcher an gegenüberliegenden Enden an Schenkeln des Grundkörpers 15 jeweils einen C-förmigen Klemmabschnitt 16 zum Eingriff in die an der Abdeckblende 7 angeordneten Aufnahmestege 12 aufweist. Der C-förmige Klemmabschnitt 16 weist Einführschrägen 17 auf, die ein Aufdrücken auf die Aufnahmestege 12 erleichtern, wie es in der in Fig. 8 gezeigten Seitenansicht auf das Rastelement 14 dargestellt ist.

Am Rastelement 14 ist etwa mittig zu den an den gegenüberliegenden Enden des Grundkörpers 15 angeordneten Klemmabschnitten 16 ein elastischer Federsteg 18 am Grundelement 15 angeordnet, wobei der Federsteg 18 in Richtung auf die Klemmabschnitte 16 wahlweise nach beiden Seiten hin biegbar ist. Der Federsteg 18 ist an seinem äußeren, vom Grundkörper 15 abgewandten Ende in seiner Längserstreckung dergestalt verdickt, dass beiderseits des Federstegs 18 eine seitliche, mit Anlaufschrägen 20 versehene Wölbung 19 gebildet ist, die zum komplementären Eingriff mit einer der Haltenuten 9 der Führungsschiene 2 geeignet ist.

Denkbar ist auch eine nicht erfindungsgemäße Ausgestaltung eines Rastelements 14 mit nur einem Klemmabschnitt 16, welcher mittig unterhalb des Federstegs 18 angeordnet ist, wobei die Schenkel des Grundkörpers 15 zur Abstützung des Rastelements 14 an der Abdeckblende 7 dienen.

Das Rastelement 14 wird an der Abdeckblende 7 festgelegt, indem die Klemmabschnitte 16 mit den Aufnahmestegen 12 verrastet werden. Das Rastelement 14 kann sich über die gesamte Länge der Abdeckblende 7 erstrecken oder vorteilhaft als kostengünstiges, kurzes Rastelement 14 mit einer Länge von z.B. etwa 2 cm ausgebildet ist. Bei der Montage werden, je nach Länge der Abdeckblende 7 und abhängig von der gewünschten Haltekraft, mehrere Rastelemente 14 angeordnet. Auch können durch Toleranzen bedingte Unterschiede der Haltekraft für die Abdeckblende 7 an der Laufschiene 2 durch die Anordnung einer unterschiedlichen Anzahl von Rastelementen 14 ausgeglichen werden.

Die Abdeckblende 7 wird an der Laufschiene 2 festgelegt, indem die Abdeckblende 7 mit den bereits an den Aufnahmestegen 12 angeordneten Rastelementen 14 mit dem Haltesteg 10 in die obere Haltenut 9 der Laufschiene 2 eingehängt wird und um diesen dadurch geschaffenen Drehpunkt in Richtung auf die Laufschiene 2 geschwenkt wird. Dadurch gelangen die Rastelemente 14 mit den Wölbungen 19 an die untere Kante der Laufschiene 2, und der Federsteg 18 wird durch die Anlaufschräge 20 der Wölbung 19 an der Kante elastisch gebogen. Die weitere Drehung der Abdeckblende 7 zur Laufschiene 2 hin bewirkt ein Einrasten der Wölbung 19 in die untere Haltenut 9. Gleichzeitig gelangt der Anschlagsteg 13 in Anlage mit der Seitenfläche der Laufschiene 2, wodurch die Abdeckblende 7 sicher positioniert und an der Laufschiene 2 fixiert ist.

Das Ausführungsbeispiel gemäß den Figuren 3 und 9 zeigt eine Ausführung für Schiebeflügel 5, der eine besondere Stärke aufweist. Dabei ist die Laufschiene 2 in einem Tragprofil 21 aufgenommen, an welchem Fortsätze 22 vorgesehen sind, an denen die Haltenuten 9 zur Festlegung der Abdeckblenden 7 angeordnet sind. Weiterhin ist auch ein Fortsatz 23 am Tragprofil 21 vorgesehen, welcher als Anlage für den Anschlagsteg 13 der Abdeckblende 7 dient. Die Montage der Abdeckblende 7 erfolgt in derselben Weise wie vorbeschrieben, jedoch, anstatt direkt an der Laufschiene 2, eben am Tragprofil 21. Denkbar ist auch, eine Laufschiene 2 auszubilden, welche selbst Fortsätze 22, 23 aufweist.

Die Abdeckblende 7 weist weiterhin noch Schraubkanäle 24 auf, in welche Schrauben 25 zur Befestigung der stirnseitigen Abdeckung 8 eingeschraubt werden können. Im unteren Bereich der Abdeckblende 7 ist zum Abschluss des Laufschienenbereichs ein Aufnahmekanal 26 angeordnet, der zur Aufnahme einer Bürstenleiste 27 geeignet ist. In montiertem Zustand der Abdeckblende 7 liegt die Bürstenleiste 27 am Schiebeflügel 5 an, wodurch der Austritt von Staub und Abrieb vermindert wird.

### Liste der Referenzzeichen

- 1: Schiebetüranordnung
- 2: Laufschiene
- 3: Befestigungselement
- 4: Gebäudebauteil
- 5: Schiebeflügel
- 6: Laufwagen
- 7: Abdeckblende
- 8: Abdeckung
- 9: Haltenut
- 10: Haltesteg
- 11: Rastanordnung
- 12: Aufnahmesteg
- 13: Anschlagsteg
- 14: Rastelement
- 15: Grundkörper
- 16: Klemmabschnitt
- 17: Einführschrägen
- 18: Federsteg
- 19: Wölbung
- 20: Anlaufschräge
- 21: Tragprofil
- 22: Fortsatz
- 23: Fortsatz
- 24: Schraubkanäle
- 25: Schraube
- 26: Aufnahmekanal
- 27: Bürstenleiste
- 28: Auflagesteg
- 29: Abdeckung

## Patentansprüche

1. Schiebetüranordnung (1), mit einer Laufschiene (2), welche mittels Befestigungselementen (3) an einem Gebäudebauteil (4) festlegbar Ist, mit einem in der Laufschiene (2) an Laufwagen (6) verschiebbar geführten Schiebeflügel (5), und mit einer Abdeckende (7) zum Abdecken des Bereichs der Laufschiene (2), wobei an der Abdeckblende (7) ein Haltesteg (10) zum Eingriff in eine Haltenut (9) der Laufschiene (2) oder eines Trageprofils (21) der Laufschiene (2) vorgesehen ist, wobei an der Abdeckblende (7) mindestens ein Aufnahmesteg (12) für die Aufnahme eines Rastelements (14) der Schiebetüranordnung (1) angeordnet ist, welches einen Federsteg (18) zum Eingriff in eine weitere Haltenut (9) der Laufschiene (2) oder des Tragprofils (21) aufweist, **dadurch gekennzeichnet, dass** das Rastelement (14) einen Grundkörper (15) aufweist, und das Rastelement (14) an gegenüberllegenden Enden an Schenkeln des Grundkörpers (15) jeweils einen C-förmigen Klemmabschnitt (16) zum Eingriff in die an der Abdeckblende (7) angeordneten Aufnahmestege (12) aufweist,

2. Schiebetüranordnung nach Anspruch 1,
**dadurch gekennzeichnet, dass** der mindestens eine Aufnahmesteg (12) entlang seiner Längserstreckung am äußeren Ende verdickt ist und einen hinterschnittenen Bereich zur Aufnahme des Rastelements (14) bildet.

3. Schiebetüranordnung nach Anspruch 1,
**dadurch gekennzeichnet, dass** der Federsteg (18) des Rastelements (14) etwa mittig zu den an den gegenüberliegenden Enden des Grundkörpers (16) angeordneten Klemmabschnitten (16) angeordnet ist, wobei der Federsteg (18) in Richtung auf die Klemmabschnitte (16) wahlweise nach beiden Seiten hin biegbar ist,

4. Schiebetüranordnung nach Anspruch 1,
**dadurch gekennzeichnet, dass** am Federsteg (18) an seinem äußeren, vom Grundkörper (15) abgewandten Ende In seiner Längserstreckung eine mit Anlaufschrägen (20) versehene Wölbung (19) gebildet ist, die zum Eingriff mit einer der Haltenuten (9) der Führungsschiene (2) oder des Tragprofils (21) geeignet ist.

5. Schiebetüranordnung nach Anspruch 1,
**dadurch gekennzeichnet, dass** der C-förmige Klemmabschnitt (16) des Rastelements (14) mittig unterhalb des Federstegs (18) angeordnet ist, wobei die Schenkel des Grundkörpers (15) zur Abstützung des Rastelements (14) an der Abdeckblende (7) dienen.

6. Schiebetüranordnung nach Anspruch 1,
**dadurch gekennzeichnet, dass** die Abdeckblende (7) Schraubkanäle (24) zur Befestigung einer stirnseitigen Abdeckung (8) aufweist,

7. Schiebetüranordnung nach Anspruch 1,
**dadurch gekennzeichnet, dass** an der Abdeckblende (7) zum Abschluss des Bereichs der Laufschiene (2) ein Aufnahmekanal (26) zur Aufnahme einer Bürstenleiste (27) angeordnet ist.

8. Verfahren zur Anordnung der Abdeckende (7) der Schiebetüranordnung (1) gemäß den Ansprüchen 1 und 4,
**gekennzeichnet durch** die Schritte:
- Anordnen von Rastelementen (14) an der Abdeckblende (7) **durch** Verrasten der Klemmabschnitten (16) der Rastelemente (14) mit den Aufnahmestegen (12);
- Einhängen der Abdeckblende (7) mit dem Haltesteg (10) in die obere Haltenut (9) der Laufschiene (2) oder des Tragprofils (21);
- Schwenken der Abdeckblende (7) in Richtung auf die Laufschiene (2) oder das Tragprofil (21);
- Anlegen des Federstegs (18) mit der Anlaufschräge (20) der Wölbung (19) an die untere Kante der Laufschiene (2) oder des Tragprofils (21);
- Einrasten der Wölbung (19) des Federstegs (18) in der unteren Haltenut (9) der Laufschiene (2) oder des Tragprofils (21) **durch** ein weiteres Schwenken der Abdeckblende (7).

## Claims

1. Sliding-door arrangement (1) having a running rail (2), which can be secured on a structural part (4) of a building by means of fastening elements (3), having a sliding leaf (5), which is guided in the running rail (2) such that it can be displaced on carriages (6), and having a cover panel (7) for covering the region of the running rail (2), wherein a retaining crosspiece (10) is provided on the cover panel (7) in order to engage in a retaining groove (9) of the running rail (2) or of a carrying profile (21) of the running rail (2), wherein the cover panel (7) has arranged on it at least one accommodating crosspiece (12) for accommodating a latching element (14) of the sliding-door arrangement (1), said latching element having a resilient crosspiece (18) for engaging in a further retaining groove (9) of the running rail (2) or of the carrying profile (21), **characterized in that** the latching element (14) has a main body (15), and at each of its opposite ends, on limbs of the main body (15), the latching element (14) has a C-shaped clamping portion (16) for engaging in the accommodating crosspieces (12), which are arranged on the cover panel (7).

2. Sliding-door arrangement according to Claim 1, **characterized in that** the at least one accommodating crosspiece (12), along its longitudinal extent, is thickened at the outer end and forms an undercut region for accommodating the latching element (14).

3. Sliding-door arrangement according to Claim 1,
**characterized in that** the resilient crosspiece (18) of the latching element (14) is arranged approximately centrally in relation to the clamping portions (16), which are arranged at the opposite ends of the main body (15), wherein the resilient crosspiece (18) can be bent optionally towards both sides in the direction of the clamping portions (16).

4. Sliding-door arrangement according to Claim 1,
**characterized in that** at its outer end, which is directed away from the main body (15), the resilient crosspiece (18) has formed, along its longitudinal extent, a convexity (19), which is provided with run-on slopes (20) and is suitable for engaging with one of the retaining grooves (9) of the guide rail (2) or of the carrying profile (21).

5. Sliding-door arrangement according to Claim 1,
**characterized in that** the C-shaped clamping portion (16) of the latching element (14) is arranged centrally beneath the resilient crosspiece (18), wherein the limbs of the main body (15) serve for supporting the latching element (14) on the cover panel (7).

6. Sliding-door arrangement according to Claim 1,
**characterized in that** the cover panel (7) has screw-connection channels (24) with which to fasten an end-side covering (8).

7. Sliding-door arrangement according to Claim 1,
**characterized in that** an accommodating channel (26) for accommodating a brush strip (27) is arranged on the cover panel (7) for closing off the region of the running rail (2).

8. Method of arranging the cover panel (7) of the sliding-door arrangement (1) according to Claims 1 and 4,
**characterized by** the following steps:
- arranging latching elements (14) on the cover panel (7) by virtue of latching the clamping portions (16) of the latching elements (14) to the accommodating crosspieces (12);
- fitting the cover panel (7), by way of the retaining crosspiece (10), in the upper retaining groove (9) of the running rail (2) or of the carrying profile (21);
- pivoting the cover panel (7) in the direction of the running rail (2) or of the carrying profile (21);
- positioning the resilient crosspiece (18), by way of the run-on slope (20) of the convexity (19), against the lower edge of the running rail (2) or of the carrying profile (21);
- latching the convexity (19) of the resilient crosspiece (18) in the lower retaining groove (9) of the running rail (2) or of the carrying profile (21) by virtue of a further pivoting action of the cover panel (7).

## Revendications

1. Agencement de porte coulissante (1) comprenant un rail de glissement (2) qui peut être fixé au moyen d'éléments de fixation (3) à un composant de bâtiment (4), comprenant un vantail coulissant (5) guidé de manière déplaçable dans le rail de glissement (2) sur des chariots de glissement (6) et comprenant un obturateur (7) pour couvrir la région du rail de glissement (2), une nervure de retenue (10) destinée à s'engager dans une rainure de retenue (9) du rail de glissement (2) ou d'un profilé de support (21) du rail de glissement (2) étant prévue au niveau de l'obturateur (7), au moins une nervure de réception (12) destinée à recevoir un élément d'encliquetage (14) de l'agencement de porte coulissante (1) étant disposée au niveau de l'obturateur (7), lequel élément d'encliquetage présente une nervure élastique (18) destinée à s'engager dans une rainure de retenue supplémentaire (9) du rail de glissement (2) ou du profilé de support (21),
**caractérisé en ce que** l'élément d'encliquetage (14) présente un corps de base (15) et l'élément d'encliquetage (14) présente, à des extrémités opposées, au niveau de branches du corps de base (15), à chaque fois une portion de serrage en forme de C (16) destinée à s'engager dans la nervure de réception (12) disposée au niveau de l'obturateur (7).

2. Agencement de porte coulissante selon la revendication 1,
**caractérisé en ce que** l'au moins une nervure de réception (12) est épaissie le long de son étendue longitudinale au niveau de l'extrémité extérieure et forme une région en contre-dépouille destinée à recevoir l'élément d'encliquetage (14).

3. Agencement de porte coulissante selon la revendication 1,
**caractérisé en ce que** la nervure élastique (18) de l'élément d'encliquetage (14) est disposée approximativement centralement par rapport aux portions de serrage (16) disposées au niveau des extrémités opposées du corps de base (15), la nervure élastique (18) pouvant fléchir de manière sélective vers les deux côtés dans la direction des portions de serrage (16).

4. Agencement de porte coulissante selon la revendication 1,
**caractérisé en ce qu'**une partie courbe (19) pourvue de biseaux d'introduction (20) est prévue au niveau de la nervure élastique (18) au niveau de son extrémité extérieure opposée au corps de base (15), dans son étendue longitudinale, laquelle partie courbe est adaptée à l'engagement avec l'une des rainures de retenue (9) du rail de guidage (2) ou du profilé de support (21).

5. Agencement de porte coulissante selon la revendication 1,
**caractérisé en ce que** la portion de serrage en forme de C (16) de l'élément d'encliquetage (14) est disposée centralement en dessous de la nervure élastique (18), les branches du corps de base (15) servant à supporter l'élément d'encliquetage (14) contre l'obturateur (7).

6. Agencement de porte coulissante selon la revendication 1,
**caractérisé en ce que** l'obturateur (7) présente des canaux de vis (24) pour la fixation d'un recouvrement frontal (8).

7. Agencement de porte coulissante selon la revendication 1,
**caractérisé en ce qu'**un canal de réception (26) destiné à recevoir un joint balai (27) est disposé au niveau de l'obturateur (7) pour fermer la région du rail de glissement (2).

8. Procédé pour l'agencement de l'obturateur (7) de l'agencement de porte coulissante (1) selon les revendications 1 et 4,
**caractérisé par** les étapes suivantes :
- agencement d'éléments d'encliquetage (14) au niveau de l'obturateur (7) par encliquetage des portions de serrage (16) des éléments d'encliquetage (14) avec les nervures de réception (12) ;
- accrochage de l'obturateur (7) avec la nervure de retenue (10) dans la rainure de retenue supérieure (9) du rail de glissement (2) ou du profilé de support (21) ;
- pivotement de l'obturateur (7) dans la direction du rail de glissement (2) ou du profilé de support (21) ;
- application de la nervure élastique (18) avec le biseau d'introduction (20) de la partie courbe (19) contre le bord inférieur du rail de glissement (2) ou du profilé de support (21) ;
- encliquetage de la partie courbe (19) de la nervure élastique (18) dans la rainure de retenue inférieure (9) du rail de glissement (2) ou du profilé de support (21) par un pivotement supplémentaire de l'obturateur (7).
